# EUROPÄISCHE PATENTSCHRIFT

(11) **EP 0 374 587 B1**
(45) Veröffentlichungstag und Bekanntmachung des Hinweises auf die Patenterteilung: **14.04.1993**
(21) Anmeldenummer: 89122496.6
(22) Anmeldetag: 06.12.1989
(51) Int. Cl.: B24B 9/14

(54) **Brillenglasrandschleifmaschine**
Spectacle glasses bevel grinding machine
Meuleuse de bords de verres de lunettes

(30) Priorität: 17.12.1988 DE 3842601
(43) Veröffentlichungstag der Anmeldung: 27.06.1990
(73) Patentinhaber: Wernicke & Co. GmbH, 40231 Düsseldorf (DE)
(72) Erfinder: Gottschald, Lutz, Dr.-Ing., D-4005 Meerbusch 2 (DE); Eickmeyer, Klaus, D-5657 Haan (DE)
(74) Vertreter: Rehders, Jochen, Dipl.-Ing.

(56) Entgegenhaltungen:
- DE-U- 8 529 208
- GB-A- 2 170 130

## Beschreibung

Die Erfindung betrifft eine Brillenglasrandschleifmaschine der im Oberbegriff der Ansprüche 1 und 2 genannten Art.

Durch die US-A 4 596 091 und die gleichlautende FR-A 2 543 039 ist eine Brillenglasrandschleifmaschine dieser Art bekannt, die dem Anschleifen einer Facette am Glasrand dient. Bei ihr wird die Innen- und die Außenseite des Brillenglases in Nähe des Glasumfanges durch zwei federnd gelagerte stiftförmige Fühler abgetastet, die ständig unmittelbar an dem Glas anliegen und deren axiale Stellung Potentiometern mitgeteilt wird, wobei die durch diese Potentiometer ermittelten Werte und Daten einem Rechner oder einem Datenspeicher weitergegeben werden. Eine derartige Abtastvorrichtung verursacht, wenn das Abtasten gleichzeitig mit dem Schleifen erfolgt, durch abgeschliffene Glaspartikel bedingte Schleifriefen in Nähe des Glasumfangs. Ferner bedarf es beim Einsetzen des Glases zwischen die beiden stiftförmigen Fühler des Zurückziehens eines der Fühler gegen Federkraft, um einen Abstand zwischen beiden Fühlern zu schaffen, in den der Glasrand eingsetzt werden kann.

Diesen bekannten Vorrichtungen gegenüber besteht die Aufgabe der Erfindung darin, eine Brillenglasrandschleifmaschine der genannten Gattung zu schaffen, bei der ein Erfassen der Daten der durch den vorderen und hinteren Brillenglasrand beschriebenen Kurve des Schleifpunktes auf dem Schleifscheibenumfang ermöglicht wird, ohne daß hierbei Schleifriefen wie bei der vorstehend beschriebenen, bekannten Maschine entstehen. - Hierzu sieht die Erfindung gemäß den kennzeichnenden Merkmalen des Anspruchs 1 vor, daß der Tastkopf mit zueinander und zu der Schleifscheibenebene parallelen Schenkeln ausgebildet ist, die an einer oder an beiden Seiten ihrer Enden mit einem Steg miteinander verbunden sind und in einem Abstand voneinander angeordnet sind, der größer als die größte Breite des Glasumfangs ist, und der Tastkopf die Berührung der Schenkel durch die Vorder- und die Rückseite des Brillenglases erfassende Elemente trägt, deren Signale durch den Rechner zur Ausführung der oszillierenden Hin- und Herbewegung der Halbwellen mit dem Brillenglas oder der Schleifscheibe mit dem Tastkopf mit einer konstanten Amplitude von einer dem Schenkelabstand entsprechenden Mindestgröße sowie zur Bestimmung der durch den äußeren und inneren Brillenglasrand beschriebenen Kurve des Schleifpunktes auf dem Schleifscheibenumfang herangezogen werden. Des weiteren sieht die Erfindung entsprechend den kennzeichnenden Merkmalen des Anspruchs 2 vor, daß der Tastkopf mit zueinander und zu der Schleifscheibenebene parallelen Schenkeln ausgebildet ist, die an einer oder an beiden Seiten ihrer Enden mit einem Steg miteinander verbunden sind und in einem Abstand voneinander angeordnet sind, der größer als die größte Breite des Glasumfangs ist und der Tastkopf die Berührung der Schenkel durch die Vorder- und die Rückseite des Brillenglases erfassende Elemente trägt, deren Signale durch den Rechner zur Ausführung der oszillierenden Hin- und Herbewegung der Halbwellen mit dem Brillenglas oder der Schleifscheibe mit dem Tastkopf mit einer Amplitudengröße, die von der jeweiligen Anlage des Brillenglases an den Schenkeln bestimmt ist, wobei die Zeitdauer der Hin- und Herbewegungen des Brillenglases oder der Schleifscheibe zwischen der vorgegebenen Brillenglasebene und den Umkehrpunkten der Hin- und Herbewegung gemessen wird und zur Bestimmung der durch den äußeren und den inneren Brillenglasrand beschriebenen Kurve des Schleifpunktes auf dem Schleifscheibenumfang herangezogen wird.

In Weiterentwicklung der Merkmale dieser Ansprüche soll ferner gleichzeitig mit dem Erfassen der Daten der genannten Raumkurve erreicht werden, daß die Schleifscheibe auf ihrer vollen oder annähernd vollen Breite abgenutzt wird.

Die DE-U 85 29 208 offenbart in dieser Beziehung eine Brillenglasrandschleifmaschine bei der die Schleifscheibe über ihre Breite dadurch gleichmäßig abgenutzt wird, daß das Brillenglas eine Hin- und Her-Bewegung über die Breite der Schleifscheibe vollführt, deren Seiten schmale abgeschrägte Anlaufflächen für die vordere bzw. rückwärtige Umfangskante des Brillenglases besitzt. Hierbei findet ein Reversiergetriebe Anwendung, das lastabhängig ist und ein Umkehren der Querbewegung des Brillenglases bewirkt, so daß diese Bewegungsumkehr stets auf derselben axialen Höhe der Schleifscheibenbreite erfolgt. - Im Gegensatz hierzu sind gemäß Anspruch 3 die das Umsteuern der Hin- und Herbewegung der Schleifscheibe oder des Brillenglases bewirkenden und im Abstand der ungefähren Schleifscheibenbreite angeordneten Tasterteile beweglich angeordnet, wobei ihre Bewegung sowohl die erwünschten Datenimpulse als auch die Umsteuersignale für die Beendigung eines Hinganges und des Beginns eines Herganges der oszillierenden Bewegung der Schleifscheibe bzw. des Brillenglases gibt.

Die Merkmale der weiteren Unteransprüche dienen der Verbesserung und Weiterentwicklung der erfindungsgemäßen Schleifmaschine.

Auf der Zeichnung sind Ausführungsbeispiele der wesentlichen Teile der erfindungsgemäßen Maschine dargestellt und zwar zeigt
- Fig. 1: in perspektivischer Ansicht die Oberseite einer Schleifscheibe mit einem daran angeordneten Tastkopf und dem Brillenglas,
- Fig. 2: eine erste Ausführungsform des gabelförmigen Tastkopfes,
- Fig. 3: die Stellung einer Gabel des Tastkopfes gegenüber dem benachbarten Schleifscheibenrand,
- Fig. 4 und 5: in schematischer Ansicht den Weg des Berührungspunktes des Brillenglases mit der Schleifscheibe und den Abstand dieses Punktes von der Null-Linie (Mittelebene der Schleifscheibe)
- Fig. 6 bis 8: weitere vorteilhafte Ausführungsformen des gabelförmigen Tastkopfes.

Die Schleifscheibe S der Brillenglasrandschleifmaschine ist in dargestelltem Beispiel drehfest auf der längsverschieblichen Welle 1 angeordnet und wird durch diese in Drehung versetzt. Beidseitig der Schleifscheibe sind bei der Ausführungsform nach Fig. 1 bis 3 an einer nicht dargestellten Wand des Maschinengehäuses zwei parallele Streben 3, 4 vorgesehen, die in etwa senkrechte weitere Streben 5, 6 übergehen. Am Ende dieses zweiten Strebenpaares 5, 6 ist ein gabelförmiger Tastkopf angeordnet, der die allgemeine Bezugsziffer 7 trägt und der aus einem Steg 8 und zwei parallelen Gabelschenkeln 9, 10 besteht, die in ihrer Ausgangsstellung einen Abstand a von der ungefähren Breite b der Schleifscheibe voneinander haben. Die Gabelschenkel 9, 10 weisen, wie Fig. 3 zeigt, einen oberen Abschnitt 11 auf, der rechteckigen Querschnitt besitzt und an den sich ein Fußteil 12 anschließt, der schmal ausgebildet ist, von dem oberen Abschnitt 11 in Richtung auf die Mittelebene M der Schleifscheibe S (Fig. 4 und 5) gerichtet ist und dessen vorderer Rand 13 entweder spitzwinklig oder leicht abgerundet ist und der einen ganz geringen Zwischenraum zwischen sich und der Schleifscheibe beläßt.

Das Brillenglas B ist in bekannter Weise zwischen zwei Halbwellen 14, 15 der Maschine gehalten und durch diese in Drehung versetzt; auf der Halbwelle 14 ist die Schablone 16 drehfest angebracht, die auf einem Stützteil 17 Auflage findet.

Der Steg 8 des Tastkopfes 7 besitzt zwei kurze Ansätze 18, 19, die in einer schrägen Kante 20, 21 enden (Fig. 2). Diesen liegt je eine ebenfalls schräge Kante 22, 23 der Gabelschenkel 9, 10 gegenüber, wobei die beiden schrägen Kanten 20, 22 und 21, 23 zwischen sich einen senkrechten, im Querschnitt dreieckigen Spalt 24 bilden. Zwischen den Ansätzen 18, 19 und dem diesen benachbarten Ende der Gabelschenkel 9, 10 ist je ein Meßstreifen 25 angeordnet, bei dessen Dehnung aufgrund des Auslenkens der Gabelschenkel 9, 10 in Richtung der Pfeile P und P₁ aus ihrer zueinander parallelen Grundstellung ein Signal über eine Leitung 26, 27 an einen nicht dargestellten, für diese Zwecke allgemein bekannten Rechner und Speicher gegeben wird.

Das Brillenglas B mit den beiden Halbwellen 14, 15 vollführt in dargestelltem Beispiel eine sich wiederholende gleichmäßige Oszillationsbewegung in Richtung der Pfeile O und O₁ in Fig. 1. - Umgekehrt können die Brillenglashalbwellen 14, 15 längsunverschieblich sein und die Schleifscheibe kann oszillierende Querbewegungen ausführen, wobei dann der gabelförmige Tastkopf dieser Oszillationsbewegung der Schleifscheibe folgt. Diese axialen Oszillationsbewegungen der Halbwellen oder der Schleifscheibe können mit Hilfe jedem Fachmann geläufiger Mittel erfolgen, z. B. einem Reversiermotor mit einer Schaltklaue.

Die Drehbewegung des Brillenglases B und die mit konstanter Geschwindigkeit durchgeführte Oszillationsbewegung des Brillenglases bzw. der Schleifscheibe sind derart aufeinander abgestimmt, daß die Oszillationsbewegungen annähernd über die Breite der Schleifscheibe sich nach jeweils einer bestimmten Winkeldrehbewegung der Halbwellen wiederholen. Dies kann mit einem Drehzahlmesser der Brillenglashalbwellen und dem Reversiermotor für die Halbwellen bzw. die Schleifscheibe geschehen. Am Ende jeder oszillierenden Querbewegung des Glases B über die annähernde Breite der Schleifscheibe S berührt der Rand des Brillenglases B mit der Glasvorderseite bzw. Glasrückseite eine der Gabeln 9, 10 und lenkt diese in Richtung der Pfeile P und P₁ geringfügig aus.

Die Gabeln 9, 10, die eine dem Schleifscheibenumfang angepaßte Form besitzen können (Fig. 7), geben über die Meßstreifen 25 nicht nur das Steuersignal zur Umkehr der Oszillationsbewegung, mit ihrer Hilfe werden auch Abstandsdaten der Berührungspunkte BB der vorderen oder hinteren Kante BR₁ und BR₂ (Fig. 1) des Brillenglasrandes BU mit den Gabeln 9, 10 ermittelt. Aus der Zuordnung dieser Daten zu den Winkelwerten der Brillenglasdrehung läßt sich der Verlauf der Raumkurve der Glasrandkanten BR₁ und BR₂ der Brillenglasvorder- und -rückseite ermitteln.

In Fig. 4 ist schematisch der Weg einzelner Berührungspunkte BB des Brillenglasrandes BU mit dem (in die Zeichnungsebene abgerollten) Schleifscheibenumfang und damit der Weg dieses Berührungspunktes über die annähernde Breite b der Schleifscheibe S dargestellt. Es wird davon ausgegangen, daß der Berührungspunkt der Vorderseite des Brillenglases B mit der Schleifscheibe S zunächst den Weg 50 über die Schleifscheibe S zurücklegt und hiernach vor der Umkehr der Oszillationsbewegung zu dem Weg 52 den Wegteil 51 zurücklegt, der der Übersicht halber hier stark vergrößert dargestellt ist. Nach Beendigung des Weges 52 trifft die Rückseite des Brillenglases auf den Gabelschenkel 10 und lenkt diesen aus dessen Ausgangsstellung aus. Nach Zurücklegen des Wegteils 53 bewegt sich der Berührungspunkt BB des Brillenglases B auf der Schleifscheibe S über den Weg 54 und den weiteren Wegteil 55 usw. Der Berührungspunkt wandert nunmehr über die Wege 56, 58, 60, 62 und die Wegteile 57, 59, 61 usw.

Die Raumkurve der vorderen und hinteren Brillenglaskante kann auf verschiedene Weise datenmäßig ermittelt und gespeichert werden. Im ersten Fall werden die den Wegen 50, 52, 54, 56, 58, 60, 62 entsprechenden Abstände s₁ bis s₇ des Brillenglasberührungspunktes mit der Scheibe S von einer Mittellinie M, die in der Mittelebene der Schleifscheibe S liegt, gleich und konstant gehalten, d. h. die Umkehr der Oszillationsbewegung erfolgt immer auf gleicher Höhe am Scheibenumfang in Nähe der beiden Schleifscheibenränder 40, 41 (Fig. 1, 3 und 4). Bei Berührung und Beginn der Auslenkbewegung der Gabeln 9, 10 wird ein Steuersignal an den Rechner gegeben. Dieser hält die Zeitdauer fest, den der Berührungspunkt BB des Brillenglases B mit der Schleifscheibe S (Fig. 1) über jeden einzelnen Weg 50 bis 62 bzw. die Abstände s₁ bis s₇ braucht und errechnet hieraus die Lage der aufeinanderfolgenden Berührungspunkte, die die Punkte der zu ermittelnden Raumkurve der Kanten BR₁ und BR₂ der Glasvorder- bzw. rückkante sind. - In Fig. 5 sind die Wege s₁ bis s₇ dargestellt und ihnen die Zeiten t₁ bis t₇ zugeordnet. Die so gewonnenen Zeitkurven Z₁ und Z₂ versinnbildlichen die Raumkurve der Kanten BR₁ und BR₂ der Glasvorder- und der Glasrückseite. - Aus Vorstehendem wird deutlich, daß es für die Relativbewegung zwischen dem Brillenglas und der Scheibe gleichgültig ist, welcher der beiden Teile die Oszillationsbewegung ausführt.

Eine andere Möglichkeit, die Raumkurve der Kanten des Brillenglasrandes datenmäßig zu gewinnen und zu speichern, ergibt sich dadurch, daß das Maß der Auslenkung der Meßstreifen 25 erfaßt wird. Hier ergeben die unterschiedlichen Weggrößen der Auslenkung der Meßstreifen 25 ohne Zeitumrechnung die Raumkurvenwerte. Dabei erfolgt die Umkehr der Oszillationsbewegung über ein Zeitrelais in zeitlichem Abstand nach der ersten Berührung der Gabeln 9, 10, d.h. nach dem ersten Auslenkimpuls der Gabeln und nachdem die Auslenkung der Gabelschenkel vollständig erfolgt und beendet ist.

Bei der Ausführungsform des Tastkopfes 7a nach Fig. 6 sind die Gabelschenkel 9a, 10a des Tastkopfes 70 starr an einem Kopfsteg 30 angeordnet, der um einen Zapfen 31 schwenkbar ist, der mit den Gabeln mittels zweier Federn 32, 33 zwischen den Abschnitten 34, 35 und einem stationären Teil 36 immer wieder in seine Ausgangslage zurückgebracht wird. - Fig. 7 verdeutlicht nochmal die vorzugsweise Krümmung 37 der Gabeln 9, 10 in Anpassung an den Umfang der Schleifscheibe S. Auch hier kann über die Zeit oder den Weg der Auslenkung die Raumkurve des Glasumfangs bestimmt werden.

Fig. 8 zeigt eine weitere Ausführungsform eines Tastkopfes 7b, dessen Kopfsteg 30 wie der Steg der Ausführungsform nach Fig. 6 ausgebildet und angeordnet ist und dessen Gabelschenkel 9b, 10b durch einen Steg 70 miteinander starr verbunden sind.

## Patentansprüche

1. Brillenglasrandschleifmaschine mit das Brillenglas (B) zwischen sich haltenden Halbwellen (14, 15) und einer den Glasumfang bearbeitenden Umfangsschleifscheibe (S), mit einer Auflage (17) für eine von einer der Halbwellen gehaltenen Schablone (16) sowie mit einem die Lage der Vorder- und Rückseite des Brillenglases (B) an der Schleifstelle (BB) in Nähe seines Umfangs bezüglich einer vorgegebenen Ebene (M) messenden Tastkopf (7, 7a, 7b), der mit einem Rechner verbunden ist, **dadurch gekennzeichnet**, daß der Tastkopf (7, 7a, 7b) mit zueinander und zu der Schleifscheibenebene (M) parallelen Schenkeln (9, 9a, 9b; 10, 10a, 10b) ausgebildet ist, die an einer oder an beiden Seiten ihrer Enden mit einem Steg (8, 30; 70) miteinander verbunden sind und in einem Abstand (a) voneinander angeordnet sind, der größer als die größte Breite des Glasumfangs ist und der Tastkopf (7, 7a, 7b) die Berührung der Schenkel (9, 9a, 9b; 10, 10a, 10b) durch die Vorder- und die Rückseite des Brillenglases (B) erfassende Elemente (25) trägt, deren Signale durch den Rechner zur Ausführung der oszillierenden Hin- und Herbewegung der Halbwellen (14, 15) mit dem Brillenglas (B) oder der Schleifscheibe (S) mit dem Tastkopf (7, 7a, 7b) mit einer konstanten Amplitude von einer dem Schenkelabstand (a) entsprechenden Mindestgröße sowie zur Bestimmung der durch den äußeren und inneren Brillenglasrand beschriebenen Kurve des Schleifpunktes auf dem Schleifscheibenumfang herangezogen werden.

2. Brillenglasrandschleifmaschine mit das Brillenglas (B) zwischen sich haltenden Halbwellen (14, 15) und einer den Glasumfang bearbeitenden Umfangsschleifscheibe (S) mit einer Auflage (17) für eine von einer der Halbwellen gehaltenen Schablone (16) sowie mit einer die Lage der Vorder- und der Rückseite des Brillenglases (B) an der Schleifstelle (BB) in Nähe seines Umfangs bezüglich einer vorgegebenen Ebene (M) messenden Tastkopf (7, 7a, 7b), der mit einem Rechner verbunden ist, **dadurch gekennzeichnet**, daß der Tastkopf (7, 7a, 7b) mit zueinander und zu der Schleifscheibenebene (M) parallelen Schenkeln (9, 9a, 9b; 10, 10a, 10b) ausgebildet ist, die an einer beiden Seiten ihrer Enden mit einem Steg (8, 30; 70) miteinander verbunden sind und, in einen Abstand (a) voneinander angeordnet sind, der größer als die größte Breite des Glasumfangs ist und der Tastkopf (7, 7a, 7b) die Berührung der Schenkel (9, 9a, 9b; 10, 10a, 10b) durch die Vorder- und die Rückseite des Brillenglases (B) erfassende Elemente (25) trägt, deren Signale durch den Rechner zur Ausführung der oszillierenden Hin- und Herbewegung der Halbwellen (14, 15) mit dem Brillenglas (B) oder der Schleifscheibe (S) mit dem Tastkopf (7, 7a, 7b) mit einer Amplitudengröße, die von der jeweiligen Anlage des Brillenglases (B) an den Schenkeln (9, 9a, 9b; 10, 10a, 10b) bestimmt ist, wobei die Zeitdauer der Hin- und Herbewegung des Brillenglases (B) oder der Schleifscheibe (S) zwischen der vorgegebenen Brillenglasebene (M) und den Umkehrpunkten der Hin- und Herbewegung gemessen, sowie zur Bestimmung der durch den äußeren und inneren Brillenglasrand beschriebenen Kurve des Schleifpunktes auf dem Schleifscheibenumfang herangezogen wird.

3. Brillenglasrandschleifmaschine nach Anspruch 1 und 2, dadurch gekennzeichnet, daß der Abstand der quer zur Schleifscheibenebene beweglichen Tastkopfschenkel (9, 9a, 9b; 10, 10a, 10b) ungefähr der Breite (b) der Schleifscheibe (S) entspricht.

4. Brillenglasrandschleifmaschine nach Anspruch 1, dadurch gekennzeichnet, daß die Gabelschenkel (9, 10) federnd nachgiebig voneinander fort auslenkbar sind und an ihrem dem Steg (8) des Tastkopfes (7) benachbarten Ende ein den Zeitpunkt oder den Zeitpunkt und das Maß der Auslenkung der Gabelschenkel (9, 10) erfassendes Element (25) tragen.

5. Brillenglasrandschleifmaschine nach Anspruch 4, dadurch gekennzeichnet, daß das Element (25) ein Dehnungsmeßstreifen ist.

6. Brillenglasrandschleifmaschine nach einem der Ansprüche 1 bis 5, dadurch gekennzeichnet, daß der Tastkopf (7) mittels beidseits der Schleifscheibe (11) drehfest angebrachter Tragleisten (3 - 6) gehalten ist.

7. Brillenglasrandschleifmaschine nach Anspruch 5 oder 6, dadurch gekennzeichnet, daß die Gabelschenkel (9, 10) im Bereich der Dehnungsmeßstreifen (25) je einen zu diesen hin offenen keilförmigen Zwischenraum (24) aufweisen.

8. Brillenglasrandschleifmaschine nach Anspruch 1 oder 2, dadurch gekennzeichnet, daß die Gabelschenkel (9, 10) des Tastkopfes (7) starr mit einem Kopfsteg (30) verbunden sind und der Kopfsteg (30) um einen quer zu den Halbwellen (14, 15) verlaufenden Zapfen (31) schwenkbar ist.

9. Brillenglasrandschleifmaschine nach Anspruch 8, dadurch gekennzeichnet, daß der Kopfsteg (30) zwei sich gegenüberliegende Federn (32, 33) zwischen einem stationären Teil (36) und zwei Abschnitten (34, 35) des Steges (30) aufweist.

10. Brillenglasrandschleifmaschine nach Anspruch 8 und 9, dadurch gekennzeichnet, daß die dem Kopfsteg (30) abgekehrten Enden der Tastkopfschenkel (9b, 10b) durch einen starren Steg (70) miteinander verbunden sind.

## Claims

1. Spectacle lens edge grinding machine, comprising half-shafts (14, 15) holding the spectacle lens (B) between them and a peripheral grinding wheel (S) grinding the edge of the glass, comprising a seating (17) for a template (16) held by one of the half-shafts and comprising a sensing head (7, 7a, 7b) measuring the position of the front and rear faces of the spectacle lens (B) at the grinding position (BB) in the vicinity of its circumference relative to a predetermined plane (M), which (sensing head) is connected to a computer, characterized in that the sensing head (7, 7a, 7b) is constructed with arms (9, 9a, 9b; 10, 10a, 10b), parallel to one another and to the grinding wheel plane (M), which are connected to each other at one or both sides of their ends by a web (8, 30; 70) and are disposed at a distance (a) from each other which is greater than the maximum width of the glass periphery and that the sensing head (7, 7a, 7b) carries elements (25) for detecting contact of the arms (9, 9a, 9b; 10, 10a, 10b) with the front and rear faces of the spectacle lens (B), the signals from which elements are used by the computer for carrying out the oscillating, to-and-fro movement of the half-shafts (14, 15) together with the spectacle lens (B) or of the grinding wheel (S) together with the sensing head (7, 7a, 7b) with a constant amplitude having a minimum value corresponding to the arm spacing (a), and also for determining the curve of the grinding point on the periphery of the grinding wheel described by the outer and inner edge of the lens.

2. Spectacle lens edge grinding machine, comprising half-shafts (14, 15) holding the spectacle lens (B) between them and a peripheral grinding wheel (S) grinding the periphery of the glass, comprising a seating (17) for a template (16) held by one of the half-shafts, and comprising a sensing head (7, 7a, 7b) measuring the position of the front and rear faces of the spectacle lens (B) at the grinding position (BB) in the vicinity of its circumference with respect to a predetermined plane (M), which (sensing head) is connected to a computer, characterized in that the sensing head (7, 7a, 7b) is equipped with arms (9, 9a, 9b; 10, 10a, 10b), parallel to one another and to the grinding wheel plane (M), which are connected to one another at one or both sides of their ends by a web (8, 30; 70) and are disposed at a distance (a) from each other which is greater than the maximum width of the glass periphery, and that the sensing head (7, 7a, 7b) carries elements (25) for detecting contact of the arms (9, 9a, 9b; 10, 10a, 10b) with the front and rear faces of the spectacle lens (B), the signals from which elements are used by the computer for carrying out the oscillating, to-and-fro movement of the half-shafts (14, 15) together with the spectacle lens (B) or of the grinding wheel (S) together with the sensing head (7, 7a, 7b) with an amplitude, the value of which is determined by the bearing each time of the spectacle lens (B) against the arms (9, 9a, 9b; 10, 10a, 10b), the length of time of the to-and-fro movement of the spectacle lens (B) or of the grinding wheel (S) between the predetermined spectacle lens plane (M) and the reversal points of the to-and-fro movement being measured, and are also used for determining the curve of the grinding point on the grinding wheel periphery described by the outer and inner spectacle lens edge.

3. Spectacle lens edge grinding machine according to Claims 1 and 2, characterized in that the spacing of the sensing head arms (9, 9a, 9b; 10, 10a, 10b) movable transversely to the plane of the grinding wheel approximately corresponds to the width (b) of the grinding wheel (S).

4. Spectacle lens edge grinding machine according to Claim 1, characterized in that the fork arms (9, 10) can be resiliently splayed apart from each other and carry, at their end adjacent to the web (8) of the sensing head (7), an element (25) for detecting the instant, or the instant and the amount, of the deflection of the fork arms (9, 10).

5. Spectacle lens edge grinding machine according to Claim 4, characterized in that the element (25) is a strip strain gauge.

6. Spectacle lens edge grinding machine according to one of claims 1 to 5, characterized in that the sensing head (7) is held by means of support bars (3-6) mounted locked against rotation on both sides of the grinding wheel (11).

7. Spectacle lens edge grinding machine according to Claim 5 or 6, characterized in that the fork arms (9, 10) possess, in the region of each of the strain gauges (25), a wedge-shaped space (24) open towards this strain gauge.

8. Spectacle lens edge grinding machine according to Claim 1 or 2, characterized in that the fork arms (9, 10) of the sensing head (7) are rigidly connected to a head web (30) and that the head web (30) is pivotal about a journal (31) extending transversely to the half-shafts (14, 15).

9. Spectacle lens edge grinding machine according to Claim 8, characterized in that the head web (30) possesses two mutually opposite springs (32, 33) between a stationary component (36) and two portions (34, 35) of the web (30).

10. Spectacle lens edge grinding machine according to Claims 8 and 9, characterized in that the ends of the sensing head arms (9b, 10b) remote from the head web (30) are connected to each other by a rigid web (70).

## Revendications

1. Machine à meuler les bordures de verre de lunettes, avec des demi-arbres (14,15) maintenant entre eux le verre de lunette (B) et un disque de meulage périphérique (S) usinant la périphérie du verre, avec un socle (17) pour un gabarit (16) maintenu par l'un des demi-arbres, ainsi qu'une tête de palpage (7,7a,7b), mesurant la position de la face avant et arrière du verre de lunette (B) sur le point de meulage (BB), à proximité de sa périphérie, par rapport à un plan (M) prédéterminé et reliée à un ordinateur, caractérisée en ce que la tête de palpage (7,7a,7b) est réalisée avec des branches (9,9a,9b;10,10a,10b), parallèles entre elles et parallèles au plan du disque de meulage (M) et reliées ensemble sur un ou sur les deux côtés de leurs extrémités à l'aide d'une traverse (8;30,70) et disposées les uns par rapport aux autres à une distance (a) supérieure à la plus grande largeur de la périphérie du verre et la tête de palpage (7,7a,7b) portant les éléments (25) assurant la détection du contact des branches (9,9a,9b;10,10a,10b) par les faces avant et arrière du verre de lunette (B), éléments dont les signaux sont utilisés par l'ordinateur, pour effectuer le déplacement oscillant dans un sens et dans l'autre des demi-arbres (14,15) avec le verre de lunette (B) ou du disque de meulage (S) avec la tête de palpage (7,7a,7b), avec une amplitude constante, d'une valeur minimale correspondant à l'espacement (a) entre les branches, ainsi qu'utilisés pour déterminer la courbe, décrite par les bords extérieur et intérieur du verre de lunette, du point de meulage sur la périphérie du disque de meulage.

2. Machine à meuler les bordures de verre de lunettes, avec des demi-arbres (14,15) maintenant entre eux le verre de lunette (B) et un disque de meulage périphérique (S) usinant la périphérie du verre, avec un socle (17) pour un gabarit (16) maintenu par l'un des demi-arbres, ainsi qu'une tête de palpage (7,7a,7b), mesurant la position de la face avant et arrière du verre de lunette (B) sur le point de meulage (BB), à proximité de sa périphérie, par rapport à un plan (M) prédéterminé et reliée à un ordinateur, caractérisée en ce que la tête de palpage (7,7a,7b) est réalisée avec des branches (9,9a,9b;10,10a,10b), parallèles entre elles et parallèles au plan du disque de meulage (M) et reliées ensemble sur l'un des deux côtés de leurs extrémités à l'aide d'une traverse (8;30,70) et disposées les unes par rapport aux autres à une distance (a) supérieure à la plus grande largeur de la périphérie du verre et la tête de palpage (7,7a,7b) portant les éléments (25) assurant la détection du contact des branches (9,9a,9b;10,10a,10b) par les faces avant et arrière du verre de lunette (B), éléments dont les signaux sont utilisés par l'ordinateur, pour effectuer le déplacement oscillant dans un sens et dans l'autre des demi-arbres (14,15) avec le verre de lunette (B) ou du disque de meulage (S) avec la tête de palpage (7,7a,7b), avec une amplitude déterminée par l'appui spécifique du verre de lunette (B) sur les branches (9,9a,9b;10,10a,10b), la durée du déplacement dans un sens et dans l'autre du verre de lunette (B) ou du disque de meulage (S) entre le plan de verre de lunette (M) prédéterminé et les points d'inversion du mouvement dans un sens et dans l'autre étant mesurée, ainsi qu'utilisés pour déterminer la courbe, décrite par les bords extérieur et intérieur du verre de lunette, du point de meulage sur la périphérie du disque de meulage.

3. Machine à meuler les bordures de verre de lunettes selon les revendications 1 et 2, caractérisé en ce que la distance entre les branches de tête de palpage (9,9a,9b;10,10a,10b), déplaçables transversalement par rapport au plan de disque de meulage, correspond à peu près à la largeur (b) du disque de meulage (S).

4. Machine à meuler les bordures de verre de lunettes selon la revendication 1, caractérisé en ce que les branches de fourche (9,10) sont déformables élastiquement pour pouvoir s'écarter l'une de l'autre et portent à leur extrémité voisine de la traverse (8) de la tête de palpage (7) un élément (25) détectant le moment ou le moment et l'ampleur de la déformation des branches de fourche (9,10).

5. Machine à meuler les bordures de verre de lunettes selon la revendication 4, caractérisé en ce que l'élément (25) est une jauge extensométrique.

6. Machine à meuler les bordures de verre de lunettes selon l'une des revendications 1 à 5, caractérisée en ce que la tête de palpage (7) est maintenu, à l'aide de bandes support (3 à 6), bloquées en rotation, des deux côtés du disque de meulage (11).

7. Machine à meuler les bordures de verre de lunettes selon la revendication 5 ou 6, caractérisé en ce que les branches de fourche (9,10) présentent chacune dans la zone des jauges extensométriques (25) un espace intermédiaire (24) en forme de coin, ouvert vers les jauges (25).

8. Machine à meuler les bordures de verre de lunettes selon la revendication 1 ou 2, caractérisé en ce que les branches de fourche (9,10) de la tête de palpage (7) sont reliées rigidement à une traverse de tête (30) et la traverse de tête (30) peut pivoter autour d'un tourillon (31) s'étendant transversalement par rapport aux demi-arbres (14,15).

9. Machine à meuler les bordures de verre de lunettes selon la revendication 8, caractérisé en ce que la traverse de tête (30) présente deux ressorts (32,33) se faisant face, entre une partie stationnaire (36) et deux sections (34,35) de la traverse (30).

10. Machine à meuler les bordures de verre de lunettes selon les revendications 8 et 9, caractérisé en ce que les extrémités, opposées à la traverse de tête (30), des branches de tête de palpage (9b,10b) sont reliées ensemble au moyen d'un traverse rigide (70).
